# FASCICULE DE BREVET EUROPEEN

(11) **EP 0 411 969 B1**
(45) Date de publication et mention de la délivrance du brevet: **29.09.1993**
(21) Numéro de dépôt: 90401426.3
(22) Date de dépôt: 29.05.1990
(51) Int. Cl.: E05B 9/08

(54) **Dispositif de protection de porte**
Türschutzeinrichtung
Door protection device

(30) Priorité: 31.07.1989 FR 8910318
(43) Date de publication de la demande: 06.02.1991
(73) Titulaire: VACHETTE, 75011 Paris (FR)
(72) Inventeur: Mangin, Robert, F-10600 Saint-Benoit-Sur-Seine (FR); Habert, René, F-10150 Pont-Sainte-Marie (FR)
(74) Mandataire: Michardière, Bernard

(56) Documents cités:
- DE-U- 7 123 780
- DE-U- 7 515 959

## Description

La présente invention a pour objet un dispositif de protection de porte et plus particulièrement un dispositif de protection comportant une serrure du type de celles qui comprennent un pêne dormant associé à un organe de condamnation, par exemple une gorge, monté de manière à pourvoir se déplacer transversalement par rapport à la direction de translation du pêne, afin de coopérer avec ce dernier, pour le bloquer, la porte étant munie, sur son côté extérieur, d'une contre-plaque de protection, disposée sensiblement au niveau dudit pêne et dudit organe de condamnation.

De telles serrures peuvent notamment être du type à mortaiser ou à poser en applique sur une porte.

Les contre-plaques auxquelles ces serrures sont associées ont essentiellement pour fonction d'essayer de rendre impossible les effractions de ces serrures par perçage. Une technique d'effraction des portes, dont les serrures ne sont pas munies de telles plaques de protection, consiste, en effet, à percer la porte et le boîtier de la serrure au niveau dudit organe de condamnation et dudit pêne dormant, afin d'agir sur eux directement, pour désengager ledit organe de condamnation dudit pêne, puis déplacer ce dernier en translation.

Cependant, de telles contre-plaques ne permettent, bien souvent, que de retarder l'effraction, puisqu'il suffit au cambrioleur de dégager ces contre-plaques blindées des portes sur lesquelles elles sont montées, pour ensuite atteindre le pêne et la gorge des serrures, par le biais qui a été précédemment explicité.

La présente invention propose un dispositif de protection du type mentionné ci-dessus grâce auquel, lorsqu'un cambrioleur cherche à arracher une contre-plaque de la porte sur laquelle elle est montée, il met, simultanément, hors d'usage la serrure, dont l'organe de verrouillage et le pêne dormant se retrouvent alors bloqués. Dans la présente invention, un tel résultat est obtenu par l'intermédiaire d'un organe de blocage solidaire de la contre-plaque, ledit organe de blocage s'étendant à partir de ladite contre-plaque en traversant la serrure et comportant, du côté de la serrure opposé à la contre-plaque, une partie en saillie disposée sensiblement au niveau de l'organe de verrouillage et de la queue du pêne dormant. Lors de l'arrachement de la contre-plaque, cette partie en saillie déforme tout le dispositif de verrouillage et éventuellement le traverse de façon qu'il ne soit plus possible par la suite d'actionner la gorge et le pêne dormant, sans procéder au découpage complet des tôles.

La présente invention a donc pour objet un dispositif de protection d'une porte séparant l'intérieur d'un local de l'extérieur et comprenant une serrure qui comporte un pêne dormant mobile en translation, ledit pêne dormant admettant au moins une position de verrouillage où il est en saillie par rapport au chant de porte et une position de déverrouillage où il est sensiblement effacé par rapport audit chant, ladite serrure comportant aussi un organe de condamnation mobile transversalement par rapport à la direction de translation dudit pêne et propre à coopérer avec des dents dudit pêne pour bloquer celui-ci, ledit organe de condamnation étant associé à des moyens élastiques le repoussant vers ledit pêne, la porte étant munie sur son côté tourné vers l'extérieur d'une contre-plaque de protection disposée sensiblement au niveau dudit pêne et dudit organe de condamnation, ladite serrure étant, en outre, munie d'une paroi juxtaposée audit pêne et audit organe de condamnation, du côté de ceux-ci qui est le plus éloigné de la contre-plaque de protection, ledit dispositif comportant un organe de blocage solidaire de la contre-plaque et comprenant un corps traversant ladite serrure depuis ladite contre-plaque jusqu'à la susdite paroi, ledit organe de blocage comportant, au-delà de la susdite paroi, une partie en saillie par rapport audit corps et directement en regard d'une partie de la susdite paroi se trouvant au niveau de l'organe de condamnation ou du pêne dormant et/ou de leurs trajectoires.

Avantageusement, la partie de l'organe de blocage et la paroi sont espacées l'une de l'autre ; le corps de l'organe de blocage traverse la paroi grâce à une ouverture ménagée dans celle-ci, la partie en saillie dudit organe étant en regard d'une partie de ladite paroi entourant sensiblement ladite ouverture ; le corps de l'organe de blocage est une tige filetée dont le filetage coopère avec le filetage intérieur d'une borne de fixation solidaire de la contre-plaque de protection.

Avantageusement encore, l'organe de blocage est une vis, dont la tête est la partie en saillie dudit organe de blocage ; la serrure est encastrée dans l'épaisseur de la porte ; la tête de la vis qui sert d'organe de blocage est disposée dans l'épaisseur de la porte.

De façon préférentielle, la paroi fait partie du coffre de la serrure ; la contre-plaque de protection est solidarisée de la porte par l'intermédiaire de vis, dont le filetage coopère avec le filetage intérieur de bornes de fixation solidaires de ladite contre-plaque, la tête de ces vis s'appuyant sur le côté de la porte tourné vers l'intérieur ; dans un dispositif dans lequel la serrure est munie d'un barillet qui en permet la manoeuvre, l'organe de condamnation est une gorge, qui comporte une patte propre à coopérer avec des dents dudit pêne pour bloquer celui-ci, ladite gorge étant destinée à être soulevée par le panneton du barillet, ledit panneton coopérant avec un cran du pêne, pour faire avancer celui-ci dans sa direction de translation.

Pour mieux faire comprendre l'invention, on va en décrire ci-après, à titre purement illustratif et non limitatif, un mode de réalisation représenté sur le dessin annexé.

La figure unique de ce dessin représente une vue d'un dispositif de protection conforme à l'invention, selon une coupe dans l'épaisseur de la porte, pratiquée dans un plan parallèle au chant de porte passant par l'axe du barillet de la serrure.

On voit sur ce dessin que le dispositif de protection représenté comporte une serrure 1, qui est une serrure du type serrure à larder, c'est-à-dire encastrée dans l'épaisseur d'une porte P. Il est bien entendu, cependant, que l'invention peut être étendue à d'autres types de serrures et, en particulier, à des serrures montées en applique en monopoint ou multipoints.

Cette serrure 1 comporte un coffre 2, communément appelé palâtre et disposé dans l'épaisseur de la porte P, ce coffre 2 étant solidairement fixé à une plaque de fixation ou têtière (non représentée) disposée sur le chant de la porte. Dans la partie supérieure de ce coffre 2 est disposée une pièce 3, généralement appelée "fouillot", montée rotative autour d'un axe perpendiculaire au plan de la porte P. Cette pièce 3 peut être entraînée en rotation par une tige 4 de section droite carrée, elle-même commandée par une poignée béquille (non représentée).

Cette pièce 3 est munie d'un bras 5 s'entendant sensiblement radialement, ce bras 5 étant destiné à actionner un pêne demi-tour, dont il a été représenté la queue 6 sur la figure, ce pêne demi-tour comportant une partie faisant saillie hors de la serrure 1 et traversant la têtière de celle-ci.

Dans la partie inférieure du coffre 2 est monté transversalement au plan de la porte, un barillet 7 à cylindre profilé, ce barillet 7 traversant totalement la porte P dans son épaisseur. Un panneton 8 solidaire du rotor du barillet 7 peut tourner dans un plan parallèle à celui de la porte P, sa rotation étant obtenue à l'aide d'une clé engagée dans ledit barillet 7. Au-dessus dudit barillet 7 est fixée perpendiculairement au plan de la porte P, entre les deux parois du coffre 2, une borne du guidage 9 coopérant avec la queue 10̸ d'un pêne dormant, ainsi qu'avec une gorge 11.

Ladite borne de guidage 9 est engagée dans une ouverture oblongue 12 pratiquée dans la queue 10̸ dudit pêne dormant, ledit pêne dormant étant monté dans un plan parallèle au plan de la porte P et étant guidé en translation dans ce plan, d'une part par l'ouverture de la têtière qui le traverse et, d'autre part, par ladite borne de guidage 9. La queue 10̸ du pêne comprend, en outre, dans sa partie supérieure, située au-dessus de l'ouverture oblongue 12, deux dents 13 délimitant, avec le corps de la queue 10̸ du pêne, trois crans de pêne dormant. De plus, la queue 10̸ du pêne dormant est aussi munie, dans sa partie inférieure, située en dessous de l'ouverture oblongue 12, une dent (non représentée) délimitant avec la tête du pêne dormant et le corps de la queue 10̸, deux crans destinés à coopérer avec le panneton 8 du barillet.

La gorge 11 est une plaque pouvant se déplacer transversalement à la direction de translation du pêne, dans un plan parallèle à celui du coffre 2 et de la porte P. Sur cette plaque est ménagée une lumière oblongue 14 sensiblement perpendiculaire à l'ouverture oblongue 12 de la queue 10̸ du pêne dormant, la borne de guidage 9 traversant ladite gorge 11 dans ladite lumière oblongue 14.

Cette gorge 11 sert d'organe de verrouillage et comporte une patte 15 en saillie perpendiculairement au plan de ladite gorge 11 et propre à coopérer avec les crans supérieurs du pêne dormant délimités par les dents 13, afin de bloquer celui-ci. En outre, cette gorge 11 coopère, vers son extrémité la plus éloignée du barillet 7, avec un ressort de rappel R repoussant ladite gorge 11 vers ledit barillet 7, et donc la patte 15 vers les crans que délimitent les dents 13, afin que ladite gorge 11 bloque ledit pêne dormant.

Cette serrure 1 est, en outre, associée à une contre-plaque de protection 16 disposée sur la porte P du côté de celle-ci où l'on désire obtenir une sécurité renforcée, cette contre-plaque 16 étant disposée sensiblement en regard de l'ensemble du coffre 2. Cette contre-plaque 16 est solidarisée de la porte P par l'intermédiaire de trois ou quatre vis 17 dont les tiges 17a comportent chacune un filetage qui coopère avec le filetage intérieur de bornes de fixation 18 soudées sur ladite contre-plaque 16, les têtes 17b de ces vis 17 s'appuyant sur une plaque 20̸ montée sur la porte P, du côté de ladite porte P opposé à ladite contre-plaque 16. Ces bornes 18 et les tiges 17a traversent la porte P dans des logements cylindriques 19 ménagés dans la porte à cet effet.

En outre, ce dispositif de protection comporte d'autres éléments de protection extérieurs, et notamment un capot 21 qui est un protecteur de cylindre en acier, résistant au perçage et aux chocs, et qui est monté sur la partie du barillet 7 qui est en saillie par rapport à la porte P du côté de la contre-plaque 16. Ce protecteur 21 est disposé dans un logement de la contre-plaque 16 épousant sensiblement sa section droite et est associé à un support 22, qui est une pièce de contact entre ledit capot protecteur 21 et, à la fois, la porte P et le barillet 7, ainsi qu'à une rondelle de protection 23 en acier entourant sensiblement le bord du rotor du barillet 7, tout en laissant libre l'accès au logement de clé dudit rotor, ladite rondelle de protection étant résistante au perçage.

Au niveau de la partie médiane de la serrure 1, la porte P est traversée dans son épaisseur par un logement cylindrique 24 dans lequel se loge une vis 25 dont la tige 25a comporte un filetage coopérant avec le filetage intérieur d'une borne 26 soudée, de la même façon que les bornes 18, sur la contre-plaque 16. La tige 25a traverse le coffre 2 sensiblement juste entre la pièce mobile 3 et la partie de la gorge 11 la plus éloignée du barillet 7. La tête 25b de ladite vis 25 se situe dans le logement 24, dans l'épaisseur de la porte, du côté du coffre 2 opposé à la contreplaque 16, la partie plate de cette tête 25b étant directement en regard et parallèle à la partie de la paroi du coffre 2 qui est référencée par 2a et qui est la plus éloignée de la contre-plaque 16, ladite partie plate étant sensiblement au niveau du bord de la pièce 6 et de la trajectoire de la gorge 11. Cette tête 25b est plus particulièrement au droit de ladite gorge 11 lorsque celle-ci est dans sa position la plus éloignée du barillet 7. La tête 25b et la paroi 2a du coffre 2 qui en est directement en regard sont espacées l'une de l'autre d'une distance qui correspond sensiblement à l'épaisseur de ladite tête 25b.

En outre, la plaque 20̸ comporte une ouverture circulaire 27 qui est à la fois traversé par la tige carrée 4 qui est au droit de la tête 25b de la vis 25. Cette plaque 20̸ comporte aussi, outre les ouvertures nécessaires pour le passage des vis 17, une ouverture 28 dans laquelle s'engage la partie du barillet 7 en saillie par rapport à la partie P du côté de ladite plaque 20̸.

Le montage d'une telle serrure s'effectue de la façon qui va maintenant être décrite. Après avoir pratiqué dans l'épaisseur de la porte P la mortaise nécessaire pour loger le coffre 2, et après avoir percé les logements nécessaires au passage du cylindre du barillet 7 et de la tige 4, ainsi que les logements 19 et 24, on installe les différents éléments de la serrure 1 (coffre 2, barillet 7, tige carrée 4, têtière, etc...). Dans un deuxième temps, après avoir disposé sur le barillet 7 la rondelle de protection 23, le support 22 et le capot 21, on monte sur le côté extérieur de la porte P la contre-plaque 16, les tiges 17a venant coopérer par leur filetage avec le filetage intérieur des bornes 18, leur tête 17b s'appuyant sur la plaque de maintien 20̸ disposée du côté intérieur de la porte P. Par l'ouverture 27, on vient ensuite engager la tige 25a dans la borne 26, jusqu'à ce que sa tête 25b se trouve sensiblement au niveau de l'épaisseur de la porte P, dans le logement 24.

Lors d'une tentative d'effraction d'une telle porte P, la serrure 1 étant fermée, par exemple à deux tours, une première attaque consiste généralement à chercher à arracher la contre-plaque de protection 16 afin de pouvoir ensuite percer la porte. Après cisaillage ou arrachement d'un ou plusieurs éléments de retenue que constituent les bornes 18 et les vis 17 qui leur sont associées, il est possible d'entrebâiller la contre-plaque 16 de protection. A ce stade, la tête 25b de la vis 25 est encore suffisamment éloignée de la paroi 2a du coffre 2 pour n'opposer aucune résistance à l'arrachement de la contre-plaque 16.

Dans un deuxième temps, l'opérateur ne sentant aucune résistance, aura, par conséquent, tendance à chercher à arracher d'un seul coup ladite contreplaque 16 de protection, en exerçant sur elle un effort important à l'aide, par exemple, d'un outil extérieur tel qu'une barre servant de levier. La vis 25 entraînée par la contre-plaque 16 à travers le coffre 2, va enfoncer et déformer la paroi 2a dudit coffre 2. Après déformation, une partie de la paroi 2a se situe sensiblement au niveau de la trajectoire de la gorge 11 et plus précisément de la position supérieure que ladite gorge 11 admettait auparavant, lorsque la patte 15 était désengagée de la queue 10̸ du pêne dormant, ce qui interdit tout mouvement de ladite gorge 11, dont la patte 15 reste engagée dans les crans du pêne dormant, qui est alors impossible à manoeuvrer.

## Revendications

1. Dispositif de protection d'une porte (P) séparant l'intérieur d'un local de l'extérieur et comprenant une serrure (1) qui comporte un pêne dormant (10̸) mobile en translation, ledit pêne dormant (10̸) admettant au moins une position de verrouillage où il est en saillie par rapport au chant de porte et une position de déverrouillage où il est sensiblement effacé par rapport audit chant, ladite serrure (1) comportant aussi un organe de condamnation (11) mobile transversalement par rapport à la direction de translation dudit pêne (10̸) et propre à coopérer avec des dents (13) dudit pêne (10̸) pour bloquer celui-ci, ledit organe de condamnation (11) étant associé à des moyens élastiques (R) le repoussant vers ledit pêne (10̸), la porte (P) étant munie sur son côté tourné vers l'extérieur d'une contre-plaque de protection (16) disposée sensiblement au niveau dudit pêne (10̸) et dudit organe de condamnation (11), ladite serrure (1) étant, en outre, munie d'une paroi (2a) juxtaposée audit pêne (10̸) et audit organe de condamnation (11), du côté de ceux-ci qui est le plus éloigné de la contre-plaque de protection (16), caractérisé par le fait qu'il comporte un organe de blocage (25) solidaire de la contre-plaque (16) et comprenant un corps (25a) traversant ladite serrure (1) depuis ladite contre-plaque (16) jusqu'à la susdite paroi (2a), ledit organe de blocage (25) comportant, au-delà de la susdite paroi (2a), une partie (25b) en saillie par rapport audit corps (25a) et directement en regard d'une partie de la susdite paroi (2a)se trouvant au niveau de l'organe de condamnation (11) ou du pêne dormant (10̸) et/ou de leurs trajectoires.

2. Dispositif selon la revendication 1, caractérisé par le fait que la partie (25b) de l'organe de blocage (25) et la paroi (2a) sont espacées l'une de l'autre.

3. Dispositif selon l'une des revendications 1 ou 2, caractérisé par le fait que le corps (25a) de l'organe de blocage (25) traverse la paroi (2a) grâce à une ouverture ménagée dans celle-ci, la partie (25b) en saillie dudit organe (25) étant en regard d'une partie de ladite paroi entourant sensiblement ladite ouverture.

4. Dispositif selon l'une des revendications 1 à 3, caractérisé par le fait que le corps (25a) de l'organe de blocage (25) est une tige filetée dont le filetage coopère avec le filetage intérieur d'une borne de fixation (26) solidaire de la contre-plaque de protection (16).

5. Dispositif selon la revendication 4, caractérisé par le fait que l'organe de blocage est une vis (25), dont la tête (25b) est la partie en saillie dudit organe de blocage.

6. Dispositif selon l'une des revendications 1 à 5, caractérisé par le fait que la serrure (1) est encastrée dans l'épaisseur de la porte (P).

7. Dispositif selon les revendications 5 et 6 prises en combinaison, caractérisé par le fait que la tête (25b) de la vis (25) qui sert d'organe de blocage est disposée dans l'épaisseur de la porte (P).

8. Dispositif selon l'une des revendications 1 à 7, caractérisé par le fait que la paroi (2a) fait partie du coffre (2) de la serrure (1).

9. Dispositif selon l'une des revendications 1 à 8, caractérisé par le fait que la contre-plaque de protection (16) est solidarisée de la porte (P) par l'intermédiaire de vis (17), dont le filetage coopère avec le filetage intérieur de bornes de fixation (18) solidaires de ladite contre-plaque (16), la tête (17b) de ces vis s'appuyant sur le côté de la porte (P) tourné vers l'intérieur.

10. Dispositif selon l'une des revendications 1 à 9, dans lequel la serrure (1) est munie d'un barillet (7) qui en permet la manoeuvre, caractérisé par le fait que l'organe de condamnation est une gorge (11), qui comporte une patte (15) propre à coopérer avec des dents (13) dudit pêne pour bloquer celui-ci, ladite gorge (11) étant destinée à être soulevée par le panneton (8) du barillet (7), ledit panneton (8) coopérant avec un cran du pêne, pour faire avancer celui-ci dans sa direction de translation.

## Patentansprüche

1. Schutzvorrichtung einer Tür (P), die die Innenseite eines Raumes von der Außenseite trennt und ein Schloß (1) mit einem translativ beweglichen Schloßriegel (10) aufweist, wobei der Schloßriegel (10) wenigstens eine Verriegelungsstellung, in der er in bezug auf die Türkante vorsteht, und eine Entriegelungsstellung ermöglicht, in der er in bezug auf die Kante im wesentlichen zurückgezogen ist, das Schloß (1) außerdem ein in bezug auf die Translationsrichtung des Riegels (10) quer bewegliches Sperrelement (11) aufweist, das mit Zähnen (13) des Riegels (10) zusammenwirken kann, um diesen zu blockieren, das Sperrelement (11) elastischen Einrichtungen (R) zugeordnet ist, die es gegen den Riegel (10) zurückdrücken, die Tür (P) auf ihrer der Außenseite zugewandten Seite mit einer Schutzgegenplatte (16) versehen ist, die im wesentlichen auf dem Niveau des Riegels (10) und des Sperrelements (11) angeordnet ist, und wobei das Schloß (1) darüber hinaus mit einer Wand (2a) versehen ist, die neben dem Riegel (10) und dem Sperrelement (11) auf der Seite von beiden angeordnet ist, welche von der Schutzgegenplatte (16) am weitesten entfernt ist, dadurch gekennzeichnet, daß sie ein Blockierelement (25) aufweist, welches an der Gegenplatte (16) befestigt ist und einen Körper (25a) auweist, der durch das Schloß (1) von der Gegenplatte (16) bis zu der Wand (2a) hindurchgeht, wobei das Blockierelement (25) jenseits der Wand (2a) einen in Bezug auf den Körper (25a) vorstehenden Teil (25b) aufweist, der direkt gegenüber einem Teil der Wand (2a) auf dem Niveau des Sperrelements (11) oder des Schloßriegels (10) und/oder ihrer Bewegungsbahnen liegt.

2. Vorrichtung nach Anspruch 1, dadurch gekennzeichnet, daß der Teil (25b) des Blockierelements (25) und die Wand (2a) im Abstand voneinander angeordnet sind.

3. Vorrichtung nach Anspruch 1 oder 2, dadurch gekennzeichnet, daß der Körper (25a) des Blockierelements (25) durch die Wand (2a) aufgrund einer in ihr ausgesparten Öffnung hindurchgeht, wobei der vorstehende Teil (25b) des Elements (25) gegenüber einem Teil der Wand liegt, der die Öffnung im wesentlichen umschließt.

4. Vorrichtung nach einem der Ansprüche 1 bis 3, dadurch gekennzeichnet, daß der Körper (25a) des Blockierelements (25) ein Gewindestift ist, dessen Gewinde mit dem Innengewinde einer Fixierklemme (26) zusammenwirkt, die an der Schutzgegenplatte (16) befestigt ist.

5. Vorrichtung nach Anspruch 4, dadurch gekennzeichnet, daß das Blockierelement eine Schraube (25) ist, deren Kopf (25b) der vorstehende Teil des Blockierelementes ist.

6. Vorrichtung nach einem der Ansprüche 1 bis 5, dadurch gekennzeichnet, daß das Schloß (1) in die Dickenerstreckung der Tür (P) eingebaut ist.

7. Vorrichtung nach den Ansprüchen 5 und 6 in Kombination, dadurch gekennzeichnet, daß der Kopf (25b) der Schraube (25), die als Blockierelement dient, in der Dickenerstreckung der Tür (P) angeordnet ist.

8. Vorrichtung nach einem der Ansprüche 1 bis 7, dadurch gekennzeichnet, daß die Wand (2a) ein Bestandteil des Kastens (2) des Schlosses (1) ist.

9. Vorrichtung nach einem der Ansprüche 1 bis 8, dadurch gekennzeichnet, daß die Schutzgegenplatte (16) an der Tür (P) durch die Schrauben (17) befestigt ist, deren Gewinde mit dem Innengewinde der Fixierklemmen (18) zusammenwirkt, die an der Gegenplatte (16) befestigt sind, wobei Kopf (17b) dieser Schrauben auf die der Innenseite zugewandten Seite der Tür (P) anliegt.

10. Vorrichtung nach einem der Ansprüche 1 bis 9, bei der das Schloß (1) mit einem Zylinder (7) versehen ist, der dessen Betätigung ermöglicht, dadurch gekennzeichnet, daß das Sperrelement eine Nut (11) ist, die einen Haken (15) aufweist, der mit Zähnen (13) des Riegels zusammenwirken kann, um diesen zu blockieren, wobei die Nut (11) dazu bestimmt ist, durch den Schlüsselbart (8) des Zylinders (7) angehoben zu werden, wobei der Schlüsselbart (8) mit einer Rastkerbe des Riegels zusammenwirkt, um diesen in seine Translationsrichtung vorzuschieben.

## Claims

1. Device for protecting a door (P) separating the interior of a building from the exterior and comprising a lock (1) which includes a deadlock latch (10) which is movable in translation, the said deadlock latch (10) allowing at least one locking position where it projects with respect to the edge of the door and an unlocking position where it is substantially flush with the said edge, the said lock (1) also having a locking device (11) which is movable transversely with respect to the direction of translation of the said latch (10) and capable of co-operating with teeth (13) of the said latch (10) in order to block the latter, the said locking device (11) being associated with resilient means (R) which push it towards the said latch (10), the door (P) being equipped on its side facing the exterior with a guard plate (16) arranged substantially level with the said latch (10) and the said locking device (11), the said lock (1) also being equipped with a wall (2a) juxtaposed with the said latch (10) and the said locking device (11), on the side of these latter which is furthest from the guard plate (16), characterised in that it includes a blocking device (25) which is integral with the guard plate (16) and comprises a body (25a) which passes through the said lock (1) from the said guard plate (16) to the said wall (2a), the said blocking device (25) having beyond the said wall (2a) a part (25b) which projects with respect to the said body (25a) and directly faces a part of the said wall (2a) located level with the locking device (11) or the deadlock latch (10) and/or the trajectories thereof.

2. Device as claimed in claim 1, characterised in that the part (25b) of the blocking device (25) and the wall (2a) are spaced from one another.

3. Device as claimed in one of claims 1 or 2, characterised in that the body (25a) of the blocking device (25) passes through the wall (2a) through an opening provided in the latter, the part (25b) projecting from the said device (25) facing a part of the said wall substantially surrounding the said opening.

4. Device as claimed in one of claims 1 to 3, characterised in that the body (25a) of the blocking device (25) is a threaded rod, the thread of which co-operates with the internal thread of a fixing stud (26) which is integral with the guard plate (16).

5. Device as claimed in claim 4, characterised in that the blocking device is a screw (25), the head (25b) of which is the part projecting from the said blocking device.

6. Device according to one of claims 1 to 5, characterised in that the lock (1) is embedded in the thickness of the door (P).

7. Device as claimed in claims 5 and 6 taken in combination, characterised in that the head (25b) of the screw (25) which serves as the blocking device is arranged in the thickness of the door (P).

8. Device as claimed in one of claims 1 to 7, characterised in that the wall (2a) forms part of the case (2) of the lock (1).

9. Device as claimed in one of claims 1 to 8, characterised in that the guard plate (16) is joined to the door (P) with the aid of screw (17), the thread of which co-operates with the internal thread of fixing studs (18) which are integral with the said guard plate (16). the head (17b) of these screws resting on the side of the door (P) turned towards the interior.

10. Device as claimed in one of claims 1 to 9, in which the lock (1) is equipped with a cylinder (7) which permits it to manoeuvre, characterised in that the locking device is a tumbler (11) which has a lug (15) capable of co-operating with teeth (13) of the said latch in order to block the latter, the said tumbler (11) being intended to be raised by the web (8) of the cylinder (7), the said web (8) co-operating with a catch on the latch to cause the latter to advance in its direction of translation.
